# FASCICULE DE BREVET EUROPEEN

(11) **EP 0 151 063 B1**
(45) Date de publication et mention de la délivrance du brevet: **19.10.1988**
(21) Numéro de dépôt: 85400088.2
(22) Date de dépôt: 18.01.1985
(51) Int. Cl.: E05B 47/06

(54) **Dispositif d'ouverture automatique ou manuelle d'une porte de boîte d'équipement de sécurité**
Vorrichtung zum automatischen oder manuellen Öffnen von Türen von Behälter von Sicherheitsausrüstung
Device for opening manually or automatically a door of a safety equipment compartment

(30) Priorité: 20.01.1984 FR 8400857
(43) Date de publication de la demande: 07.08.1985
(73) Titulaire: SOCIETE DE FABRICATION D'INSTRUMENTS DE MESURE (S.F.I.M.), F-91301 Massy (FR)
(72) Inventeur: Gosse, Dominique, F-78150 Le Chesnay (FR); Silber, Gérard, F-91380 Chilly-Mazarin (FR)
(74) Mandataire: Martin, Jean-Jacques

(56) Documents cités:
- FR-A- 2 126 547
- FR-A- 2 359 268

## Description

La présente invention concerne un dispositif d'ouverture automatique ou manuelle d'une porte de boîte d'équipement de sécurité, destiné tout particulièrement aux boîtes renfermant des masques à oxygène à bord des avions.

De telles boîtes sont en effet prévues à bord des avions à habitacle pressurisé pour mettre à la disposition de chaque passager un masque à oxygène en cas d'incident conduisant à une baisse de la pression régnant dans l'habitacle. Le masque est contenu dans une boîte spéciale qui est située à proximité du siège du passager et qui est munie d'une porte dont l'ouverture peut être actionnée automatiquement ou manuellement.

Il est donc essentiel que cette boîte soit équipée d'un dispositif particulièrement fiable permettant d'assurer l'ouverture automatique ou manuelle de la porte et permettant également d'en assurer ensuite la fermeture et le maintien dans cette position fermée.

Il existe déjà de nombreux dispositifs permettant d'obtenir une ouverture automatique ou manuelle de boîtes à masques, et le principal problème que posent ces dispositifs est celui de leur fiabilité dans le temps, laquelle est naturellement liée étroitement à la structure retenue.

Le brevet FR-A-2 359 268 décrit un dispositif comportant un crochet monté pivotant autour d'un axe, ledit crochet étant conçu pour venir en prise avec un ergot solidaire de la porte, et étant déplaçable entre une position de fermeture où il maintient la porte fermée, et une position d'ouverture où il autorise l'ouverture de la porte, ainsi que des moyens de rappel élastiques associés audit crochet. Plus précisément, le dispositif décrit dans le brevet précité comporte un aimant permanent, un crochet composite (10) formé d'une queue (9) et d'un bec (12) (formant le crochet proprement dit) articulés sur un même axe, et un ressort unique présentant un enroulement particulier.

La figure 5 du brevet précité illustre la plaquette (8) montée en arrière de la queue, cette plaquette permettant d'immobiliser le crochet composite (10) par collage, du fait de l'attraction magnétique exercée par l'aimant permanent. Il est important de noter que le talon (13) du bec (12) vient directement en butée contre la queue (9), position dans laquelle il est d'ailleurs maintenu par l'action du ressort unique : il s'agit ici d'une liaison rigide entre queue et bec, autorisant seulement un débattement angulaire du bec pour l'encliquetage lors de la fermeture de la porte. En outre, le ressort unique comporte une première portion (14, 15, 16) (en partie) agissant sur la queue (9) du crochet composite en tendant à rappeler ladite queue vers la position d'ouverture du crochet, et une deuxième portion (16) (en partie), (17) agissant sur le bec (12) du crochet composite en tendant à rappeler ledit bec vers sa position d'appui contre la queue.

Un tel dispositif présente de nombreux inconvénients, résultant d'abord de l'utilisation d'un aimant permanent, et ensuite de la structure du crochet composite en liaison avec un ressort unique chargé d'assurer une double fonction. En effet :
- le maintien du verrouillage n'est assuré que par le collage de la plaquette sous l'action de l'aimant permanent, à l'encontre de la force de rappel exercée par le ressort sur le crochet composite : ceci a pour conséquence une sensibilité aux vibrations, et une fiabilité douteuse dans le temps (du fait de l'encrassement par les impuretés environnantes, en particulier des impuretés métalliques attirées par l'aimant, et/ou de l'altération des capacités d'aimantation dudit aimant) ;
- la liaison directe rigide entre la queue et le bec du crochet composite nuit à la souplesse du système, tout en favorisant la transmission des vibrations entre queue et bec ;
- l'utilisation d'un ressort unique, lequel est par ailleurs délicat à réaliser, ne donne pas satisfaction en dépit de l'apparente simplification qu'il apporte : tout d'abord, les deux couples de rappel que le ressort doit assurer ne sont pas connus avec précision, de sorte que ce ressort est en général sur-dimensionné, ce qui implique la présence d'un aimant permanent puissant et lourd, et ensuite l'extrémité libre (17), qui est la plus sollicitée, représente une faiblesse qui nuit au bon fonctionnement en cas de rupture.

Le problème technique que l'invention se propose de résoudre est d'améliorer la fiabilité des dispositifs connus, en particulier en évitant les inconvénients précités.

Selon l'invention, le dispositif comprend essentiellement un ressort principal dont une branche contacte le crochet pour tendre à rappeler ledit crochet vers sa position d'ouverture ; un levier de verrouillage monté pivotant autour de l'axe du crochet, ledit levier étant déplaçable entre une position de verrouillage où il retient le ressort principal par contact de butée avec la même branche dudit ressort principal pour pouvoir maintenir le crochet en position de fermeture, et une position de déverrouillage où il libère le ressort principal pour amener le crochet en position d'ouverture ; un ressort secondaire enroulé en partie autour dudit axe et prenant appui entre le crochet et le levier de verrouillage, pour tendre à rappeler ledit levier de verrouillage vers sa position de déverrouillage et à rappeler ledit crochet vers sa position de fermeture ; et une platine de déverrouillage comportant une paroi d'appui, ladite platine étant rappelée normalement vers une position de service où elle est apte à retenir le levier de verrouillage en position de verrouillage par appui direct dudit levier contre ladite paroi, et étant déplaçable temporairement, soit manuellement, soit automatiquement, vers une position d'escamotage pour libérer le levier de verrouillage, et amener ainsi ledit levier en position de déverrouillage et simultanément ledit crochet en position d'ouverture, conformément à la partie caractérisante de la revendication principale.

Des modes de réalisation particuliers du dispositif de l'invention sont définis aux sous-revendi- 5 cations.

En particulier, le déplacement temporaire et automatique de la platine de déverrouillage vers sa position d'escamotage peut être assuré par tout moyen d'actionnement automatique connu. 10 C'est ainsi que l'on peut utiliser par exemple, des moyens électriques, électromagnétiques, mécaniques, électromécaniques ou pneumatiques.

Toutefois, pour éviter le câblage électrique imposé par les moyens d'actionnement électri- 15 ques, électromagnétiques, électromécaniques, il est particulièrement avantageux d'utiliser des moyens pneumatiques, tels que des capsules anéroïdes. Ces capsules anéroïdes ont en effet l'avantage de pouvoir commander automatique- 20 ment le déplacement de la platine de verrouillage sous l'effet d'une baisse de pression dans l'habitacle de l'avion et de ne pas nécessiter de câblage électrique.

D'autres particularités et avantages de l'inven- 25 tion seront mieux compris à la lecture de la description détaillée qui suit et qui se réfère aux dessins annexés donnés uniquement à titre illustratif, et sur.lesquels :
- la figure 1 est une vue en élévation d'un 30 dispositif conforme au mode de réalisation préféré de l'invention ;
- la figure 2 est une vue de côté du dispositif de la figure 1 où l'organe d'actionnement est différent ; et 35
- la figure 3 est une vue de dessus du dispositif représenté aux figures 1 et 2.

Le dispositif représenté sur les figures 1 à 3 comprend un bâti 10 qui est destiné à être fixé sur une paroi 12 d'une boîte d'équipement de sécurité 40 et qui est muni d'un crochet pivotant 14 conçu pour venir en prise avec un ergot 16 solidaire d'un pontet 18 destiné à être fixé sur la porte 20 de la boîte d'équipement précitée.

Le bâti 10 comporte plusieurs orifices 22 pour 45 permettre sa fixation à la paroi 12 et, de façon correspondante, le pontet 18 est pourvu d'orifices 24 permettant sa fixation sur la porte 20.

Le crochet 14 est conçu pour pivoter autour d'un axe 26 entre une position de fermeture 50 (représentée en trait plein sur la figure 1) où le crochet est en prise avec l'ergot 16, et une position d'ouverture (représentée en traits interrompus sur la figure 1) où le crochet n'est plus en prise avec l'ergot 16. Le débattement du crochet 55 14 entre les deux positions précitées est limité par une butée 28 solidaire du bâti 10 qui est destinée à coopérer avec le crochet lui-même en position d'ouverture et avec un premier prolongement 30 du crochet en position de fermeture. 60

Le crochet 14 est également muni d'un second prolongement 32 qui est situé à l'opposé du bec du crochet par rapport à l'axe de pivotement 26.

Le dispositif comporte en outre un ressort principal 34 qui tend à rappeler le crochet 14 vers 65 sa position d'ouverture. Comme le montre plus particulièrement la figure 2, le ressort principal 34 comporte deux enroulements 36 concentriques à l'axe de pivotement 26 et une branche intermé-5 diaire 38 qui vient en appui sur le deuxième prolongement 32 précité. Les deux extrémités libres 42 du ressort principal 34 sont repliées, dirigées en vis à vis et insérées à l'intérieur d'un manchon 44 qui vient prendre appui sur la platine 10 de déverrouillage qui sera décrite plus loin.

Le dispositif comporte également un levier de verrouillage 46 qui pivote autour de l'axe 26 précité et qui est déplaçable entre une position de verrouillage (représentée en trait plein sur la 15 figure 1) où il retient le ressort principal 34 par contact de butée avec la même branche 38 pour maintenir le crochet 14 en position de fermeture, et une position de déverrouillage (représentée en traits interrompus sur la figure 1) où il libère le 20 ressort principal 34 pour amener le crochet en position d'ouverture.

Le levier de verrouillage 46 comporte une mannette 48 pouvant être actionnée manuellement pour permettre son déplacement de la 25 position de déverrouillage à la position de verrouillage.

Ce levier comporte également une paroi de . butée 49 qui, dans la position de verrouillage, est dans l'alignement axial du deuxième prolonge-30 ment 32 du crochet 14. Il en résulte que, dans cette position, la butée 49 bloque l'action de la branche 38 du ressort principal 34, et empêche ce dernier d'agir sur le crochet 14 pour le ramener vers la position d'ouverture.

35 Le levier de verrouillage 46 est également pourvu d'une partie de retenue 50, qui forme un angle aigu avec la mannette 48 et qui est destinée à coopérer avec une platine de déverrouillage, comme cela sera décrit plus loin. En outre, une 40 butée 52 solidaire du bâti 10 est destinée à coopérer avec le levier de verrouillage 46, et à limiter le déplacement de ce levier dans sa position de déverrouillage.

Un ressort secondaire 54, enroulé en partie 45 autour de l'axe 26, prend appui entre le crochet 14 et le levier de verrouillage 46, pour tendre à rappeler ledit levier de verrouillage vers sa position de déverrouillage, et également pour tendre à rappeler ledit crochet vers sa position de ferme-50 ture. Comme on peut le voir plus particulièrement sur la figure 2, ce ressort secondaire 54 comporte deux enroulements 56 concentriques avec l'axe 26, une partie intermédiaire 58 qui prend appui sur le premier prolongement du crochet 14, et 55 deux parties libres 60 qui prennent appui derrière la partie de retenue 50 précitée.

Le dispositif comporte également une platine de déverrouillage 62 présentant une paroi d'appui 68, ladite platine étant rappelée normalement 6o vers une position de service (représentée en traits continus sur la figure 1) où elle est apte à retenir le levier de verrouillage 46 en position de verrouillage par appui direct dudit levier contre la paroi 68. La platine de déverrouillage 62 est déplaçable 65 temporairement, soit manuellement soit automatiquement, vers une position d'escamotage (représentée en traits interrompus sur la figure 1) pour libérer le levier de verrouillage 46, et amener ainsi ledit levier en position de déverrouillage et simultanément ledit crochet en position d'ouverture.

La platine 62 est ici déplaçable en translation suivant une direction (représentée par la flèche F) perpendiculairement à l'axe commun 26, ladite platine étant plus proche de cet axe commun en position de service qu'en position d'escamotage. Il va de soi que l'on pourrait aussi prévoir une platine montée oscillante autour d'un axe parallèle à l'axe du crochet, afin d'améliorer la compacité du dispositif.

La platine 62 comprend une partie en forme de cuvette 64 qui définit une paroi de fond 66 perpendiculaire à la direction de translation, ainsi que la paroi d'appui 68 et une seconde paroi 70 opposées en vis à vis, qui se rattachent à la paroi de fond 66 et qui s'étendent généralement parallèlement à la direction de translation.

Comme on peut le voir sur la figure 1, la paroi 68 constitue effectivement une paroi d'appui pour la partie de retenue 50 du levier de verrouillage. 46, et cette paroi d'appui se prolonge à l'extérieur de la cuvette 64 par une rampe 72 apte à coopérer avec une extrémité 74 de la partie de retenue 50, et par une mannette 76 pouvant être actionnée manuellement. Comme on le verra plus loin, le levier de verrouillage peut aisément être déplacé de la position de déverrouillage à la position de verrouillage en agissant sur la mannette 48 pour réarmer le dispositif. Au cours de ce déplacement, l'extrémité 74 de la partie de retenue 50 vient glisser le long de la rampe 72 et pénétrer dans la cuvette 64, le levier retrouvant alors sa position de verrouillage.

Comme on peut le voir sur la figure 1, la seconde paroi 70 de la platine 62 constitue ici une paroi d'appui pour le ressort principal 34, le manchon 44 venant coopérer avec cette paroi d'appui.

La platine de déverrouillage 62 est reliée à un organe d'actionnement automatique 78, qui est pourvu d'une came 80 coopérant avec le fond 66 de la cuvette pour déplacer temporairement la platine 62 de la position de service à la position d'escamotage. Un ressort de rappel 82 est de préférence interposé entre le fond de la cuvette et l'organe 78 pour rappeler en permanence la platine vers sa position de service.

L'organe d'actionnement automatique 78 est destiné à être commandé automatiquement, et peut donc être constitué, par exemple, par un organe électrique, électromagnétique, mécanique, électromécanique, pneumatique, etc.

Dans la réalisation décrite, l'organe 78 est un organe électromagnétique, et la came 80 est un noyau plongeur cylindrique qui possède une extrémité plane, perpendiculaire à l'axe du cylindre, et taraudée de façon à permettre la fixation de la platine 72 directement sur la came 80 par l'intermédiaire d'une vis 84.

Dans la variante conforme à la figure 2, le rappel de la platine vers sa position de service est effectué par un ressort 86, fixé sous la came 80 et dont la force de rappel est réglable par un écrou 88 à la base de l'organe 78.

La forme de la came 80 dépend de la nature de l'organe d'actionnement 78. Ainsi, dans le cas d'une traction par capsule anéroïde, la came serait totalement différente, puisque la platine serait attirée par un soufflet métallique. Ce soufflet pourra toutefois avoir un plat à l'extrémité de liaison avec la platine et pourra donc être fixé de la même façon que le noyau plongeur, grâce à la vis 84.

Le dispositif de l'invention fonctionne de la façon suivante. Dans la position normale de fermeture, les différents composants du dispositif occupent la position représentée en trait plein sur la figure 1. La platine de déverrouillage 62 est dans sa position de service, où elle bloque le levier de verrouillage 46 dans sa position de verrouillage, et où ce dernier bloque l'action du ressort principal 34, si bien que le crochet 14 est maintenu dans la position de fermeture.

L'ouverture du crochet 14 est déclenchée par le déplacement de la platine 62 de sa position de service à sa position d'escamotage. Ce déclenchement peut être obtenu de deux façons, soit par l'organe d'actionnement 78 qui exerce une traction sur le fond 66 de la cuvette, soit par pression manuelle sur la manette 76 de la platine 62.

Ce déplacement a pour effet de libérer le levier de verrouillage qui, sous l'action du ressort secondaire 54, se déplace vers la position de déverrouillage représentée en traits interrompus sur la figure 1. Ce déplacement provoque également la libération du ressort principal 34 qui peut alors agir sur le deuxième prolongement 32 du crochet 14 et provoquer le déplacement de ce crochet vers la position d'ouverture.

Entre-temps, la platine 62 est retournée automatiquement dans sa position de service représentée en.traits continus sur la figure 1. Pour ramener à nouveau le crochet 14 dans sa position de fermeture, il suffit de réarmer le dispositif en agissant manuellement sur le levier 46, pour l'amener à nouveau dans la position de verrouillage. Ce réarmement provoque, comme déjà indiqué précédemment, le glissement de l'extrémité 74 sur la rampe 72 et son introduction à l'intérieur de la cuvette 64.

On remarquera qu'il n'y a pas de liaison directe entre le crochet 14 et le levier 46, puisque cette liaison est faite par l'intermédiaire du ressort secondaire 54. Cette caractéristique est particulièrement avantageuse puisqu'elle permet au crochet et au levier de se mouvoir séparément, ce qui diminue notablement la sensibilité du dispositif aux vibrations.

Il faut également remarquer qu'il est particulièrement avantageux que le ressort principal 34 prenne appui sur la paroi 70 de la platine 62, car on obtient une symétrie axiale des efforts de traction, du fait que la paroi opposée 68 est également soumise à l'action du ressort secon- ,daire 54.

Le dispositif de l'invention est destiné à équiper plus particulièrement les boîtes d'équipement de sécurité à bord des avions à habitacle pressurisé, l'organe d'actionnement automatique de chaque dispositif étant relié à une unité centrale permettant l'ouverture automatique et simultanée des différents dispositifs en cas d'incidents. En outre, chaque dispositif peut être actionné manuellement, si besoin est.

L'invention n'est pas limitée aux modes de réalisation spécifiquement décrits et représentés et s'étend également à d'autres variantes. C'est ainsi par exemple, que l'organe d'actionnement manuel relié à la cuvette 64, au lieu d'être constitué par une mannette 76, pourrait être constitué par un outil, tel qu'une tige cylindrique, qui viendrait appuyer sur le fond 66 de la cuvette 64 grâce à un perçage dans la porte 20 et le pontet 18.

## Revendications

1. Dispositif d'ouverture automatique ou manuelle d'une porte de boîte d'équipement de sécurité, comprenant un crochet monté pivotant autour d'un axe, ledit crochet étant conçu pour venir en prise avec un ergot solidaire de la porte, et étant déplaçable entre une position de fermeture où il maintient la porte fermée, et une position d'ouverture où il autorise l'ouverture de la porte, ainsi que des moyens de rappel élastiques associés audit crochet, caractérisé par le fait qu'il comporte un ressort principal (34) dont une branche (38) contacte le crochet (14) pour tendre à rappeler ledit crochet vers sa position d'ouverture ; un levier de verrouillage (46) monté pivotant autour de l'axe (26) du crochet (14), ledit levier étant déplaçable entre une position de verrouillage où il retient le ressort principal (34) par contact de butée avec la même branche (38) dudit ressort principal pour pouvoir maintenir le crochet (14) en position de fermeture, et une position de déverrouillage où il libère le ressort principal (34) pour amener le crochet en position d'ouverture ; un ressort secondaire (54) enroulé en partie autour dudit axe (26) et prenant appui entre le crochet (14) et le levier de verrouillage (46), pour tendre à rappeler ledit levier de verrouillage vers sa position de déverrouillage et à rappeler ledit crochet vers sa position de fermeture ; et une platine de déverrouillage (62) comportant une paroi d'appui (68), ladite platine étant rappelée normalement vers une position de service où elle est apte à retenir le levier de verrouillage (46) en position de verrouillage par appui direct dudit levier contre ladite paroi, et étant déplaçable temporairement, soit manuellement, soit automatiquement, vers une position d'escamotage pour libérer le levier de verrouillage (46), et amener ainsi ledit levier en position de déverrouillage et simultanément ledit crochet en position d'ouverture.

2. Dispositif selon la revendication 1, caractérisé par le fait que la platine de déverrouillage (62) est déplaçable en translation suivant une direction perpendiculaire audit axe commun (26), ladite platine étant plus proche de cet axe commun en position de service qu'en position d'escamotage.

3. Dispositif selon la revendication 2, caractérisé par le fait que la platine de déverrouillage (62) comprend une partie en forme de cuvette (64) qui définit une paroi de fond (66) perpendiculaire à la direction de translation, ainsi qu'une première paroi (68) et une seconde paroi (70) opposées en vis-à-vis, qui se rattachent à la paroi de fond (66) et qui s'étendent généralement parallèlement à la direction de translation.

4. Dispositif selon la revendication 3, caractérisé par le fait que la première paroi (68) est une paroi d'appui pour une partie de retenue (50) du levier (46), et que cette paroi d'appui se prolonge à l'extérieur de la cuvette (64) par une rampe (72) apte à coopérer avec une extrémité .(74) de la partie de retenue (50), et par le fait qu'un organe d'actionnement manuel (76) est relié à la partie en forme de cuvette (64).

5. Dispositif selon la revendication 4, caractérisé par le fait que l'organe d'actionnement manuel est une manette (76) dans le prolongement de la rampe (72).

6. Dispositif selon la revendication 4, caractérisé par le fait que le levier (46) comporte une mannette (48) pouvant être actionnée manuellement pour permettre son déplacement de la position de déverrouillage à la position de verrouillage; l'extrémité (74) de la partie de retenue (50) venant glisser le long de la rampe (72) et pénétrer dans la cuvette (64).

7. Dispositif selon la revendication 3, caractérisé par le fait que la seconde paroi (70) est une paroi d'appui pour le ressort principal (34).

8. Dispositif selon la revendication 3, caractérisé par le fait que la platine de déverrouillage (62) est reliée à un organe d'actionnement automatique (78) pourvu d'une came (80) qui coopère avec le fond (66) de la cuvette pour déplacer temporairement la platine de déverrouillage (62) de la position de service à la position d'escamotage, un ressort de rappel (82, 86) étant en outre prévu pour rappeler en permanence ladite platine vers sa position de service.

9. Dispositif selon la revendication 8, caractérisé par le fait que l'organe d'actionnement automatique (78) est une capsule anéroïde.

## Claims

1. Automatic or manual opening device for a door of a safety equipment box, comprising a hook pivotally mounted about an axis, the said hook being formed to engage with a pin fixed to the door, and being displaceable between a closed position where it holds the door closed, and an open position where it permits opening of the door, as well as resilient return means associated with the said hook, characterised by the fact that it comprises a main spring (34) of which one part (38) contacts the hook (14) for tending to return the said hook towards its open position ; a locking lever (46) pivotally mounted about the axis (26) of the hook (14), the said lever being displaceable between a locking position where it holds the main spring (34) by abutment contact with the same part (38) of the said main spring to be able to hold the hook (14) in the closed position, and a release position where it frees the main spring (34) for driving the hook to the open position ; a secondary spring (54) partially coiled about the said axis (26) and in abutment between the spring (14) and the locking lever (46), for tending to return the said locking lever towards its release position as well as to return the said hook towards its closed position ; and a release plate (62) having an abutment wall (68), the said plate being urged normally towards a use position where it is adapted to hold the locking lever in the locking position by direct abutment of the said lever against the said wall, and being temporally displaceable, either manually, or automatically, towards a withdrawn position for freeing the locking lever (46) and thus driving the said lever into the release position and simultaneously the said hook into the open position.

2. A device according to claim 1, characterised by the fact that the release plate (62) is translationally displaceable in a direction perpendicular-to the said common axis (26), the said plate being closer to this common axis in the use position than in the withdrawn position.

3. A device according to claim 2. characterised by the fact that the release plate (62) comprises a recessed portion (64) which defines a base wall (66) perpendicular to the direction of translation, as well as a first wall (68) and a second wall (70) opposite each other, which are attached together at the base wall (66) and which extend generally parallel to the direction of translation.

4. A device according to claim 3, characterised by the fact that the first waii (68) is an abutment wall for a holding part (50) of the lever (46), and that this abutment wall is extended beyond the recessed portion (64) by a ramp (72) adapted to co-operate with an end (74) of the holding part (50), and by the fact that a manual actuating member (76) is connected to the recessed portion (64).

5. A device according to claim 4, characterised by the fact that the manual actuating member is a handle (76) in extension of the ramp (72).

6. A device according to claim 5, characterised by the fact that the lever (46) has a handle (48) able to be manually actuated for permitting its displacement from the release position to the locking position, the end (74) of the holding part (50) sliding along the ramp (72) and penetrating into the recessed portion (64).

7. A device according to claim 3, characterised by the fact that the second wall (70) is an abutment wall for the main spring (34).

8. A device according to claim 3, characterised by the fact that the release plate (62) is connected to an automatic actuating member (78) provided with a cam (80) which co-operates with the bottom (66) of the recess for temporarily displacing the release plate (62) from the use position to the withdrawn position, a return spring (82, 86) being further provided for permanently returning the said plate towards its use position.

9. A device according to claim 8, characterised by the fact that the automatic actuating member (78) is an aneroid capsule.

## Patentansprüche

1. Vorrichtung zum automatischen oder manuellen Öffnen einer Tür eines Sicherheitsbehälters, mit einem schwenkbar auf einer Achse gelagerten Haken, der mit einem festen Nocken der Tür in Eingriff gebracht werden kann und der zwischen einer Schließposition, in welcher er die Tür geschlossen hält, und einer Öffnungsposition. schwenkbar ist, in welcher er ein Öffnen der Tür erlaubt, sowie mit elastischen Rückholmitteln, welche dem Haken zugeordnet sind, gekennzeichnet durch eine Hauptfeder (34), von der ein Abschnitt (38) mit dem Haken (14) verbunden ist, um den Haken in die Öffnungsposition vorzuspannen, einen um die Achse (26) des Hakens (14) schwenkbar gelagerten Sperrhebel (46), der zwischen einer Verriegelungsposition, in welcher er die Hauptfeder (34) durch Anliegen an dem genannten Abschnitt (38) der Hauptfeder zurückhält, um den Haken (14) in der Schließposition zu halten, und einer Entriegelungsposition hin- und herbewegbar ist, in welcher er die Hauptfeder (34) freigibt, um den Haken in die Öffnungsposition zu bringen ; eine zweite Feder (54), die teilweise um die genannte Achse (26) gewickelt und zwischen dem Haken (14) und dem Sperrhebel (46) abge- . stützt ist, um den Sperrhebel in dessen Entriegelungsposition und den Haken in dessen Schließposition vorzuspannen und eine Entriegelungsplatte (62) mit einem Anschlag (68), wobei die Entriegelungsplatte normalerweise in eine Betriebsposition vorgespannt ist, in welcher sie den Verschlußhebel (46) durch direktes Anliegen des Hebels an dem Anschlag in der Verriegelungsposition hält, und vorübergehend, sei es manuell oder automatisch, in eine abgesenkte Lage bringbar ist, in der sie den Sperrhebel (46) freigibt, und ihn so in die Entriegelungsposition und gleichzeitig den Haken in die Öffnungsposition bringt.

2. Vorrichtung nach Anspruch 1, dadurch gekennzeichnet, daß die Entriegelungsplatte (62) in einer Richtung senkrecht zu der gemeinsamen Achse (26) bewegbar ist, wobei die Entriegeiungsplatte der gemeinsamen Achse in der Betriebsposition näher ist als in der abgesenkten Lage.

3. Vorrichtung nach Anspruch 2, dadurch gekennzeichnet, daß ein Abschnitt der Entriegelungsplatte (62) die Gestalt einer Schale (64) mit einer Bodenwand (66) aufweist, die senkrecht zur Bewegungsrichtung liegt, wobei eine erste Wand (68) und eine zweite Wand (70) einander gegenüberliegend an die Bodenwand (66) anschließen, die im wesentlichen parallel zur Bewegungsrichtung liegen.

4. Vorrichtung nach Anspruch 3, dadurch gekennzeichnet, daß die erste Wand (68) eine Stützwand für ein Rückhalteteil (50) des Sperrhebels (46) bildet und daß diese Stützwand sich in Gestalt einer Rampe (72) nach außerhalb der Schale (64) fortsetzt, wobei die Rampen mit einem Endabschnitt (74) des Rückhalteteils (50) zusammenwirken kann, und daß eine manuelle Betätigungseinrichtung (76) mit der Schale (64) verbunden ist.

5. Vorrichtung nach Anspruch 4, dadurch gekennzeichnet, daß die manuelle Betätigungseinrichtung von einem Handgriff (76) an einer Verlängerung der Rampe (72) gebildet ist.

6. Vorrichtung nach Anspruch 4, dadurch gekennzeichnet, daß der Sperrhebel (46) einen Handgriff (48) umfaßt, der von Hand betätigt werden kann, um aus der Entriegelungsposition in die Verriegelungsposition gebracht zu werden, wobei der Endabschnitt (74) des Rückhalteteils (50) die Rampe (72) entlanggleitet und in die Schale (64) einfährt.

7. Vorrichtung nach Anspruch 3, dadurch gekennzeichnet, daß die Zweite Wand (70) eine Stützwand für die Hauptfeder (34) bildet.

8. Vorrichtung nach Anspruch 3, dadurch gekennzeichnet, daß die Entriegelungsplatte (62) mit einer automatischen Betätigungseinrichtung (78) verbunden ist, welche einen Nocken (80) umfaßt, der mit der Bodenwand (66) der Schale zusammenarbeitet, um die Entriegelungsplatte (62) vorübergehend aus der Betriebsposition in die abgesenkte Lage zu bringen, und daß ferner eine Rückholfeder (82, 86) zum fortwährenden Vorspannen der Entriegelungsplatte gegen die Betriebsposition vorgesehen ist.

9. Vorrichtung nach Anspruch 8, dadurch gekennzeichnet, daß die automatische Betätigungseinrichtung (78) eine Druckkapsel ist.
